# EUROPÄISCHE PATENTSCHRIFT

(11) **EP 0 011 122 B1**
(45) Veröffentlichungstag und Bekanntmachung des Hinweises auf die Patenterteilung: **20.01.1982**
(21) Anmeldenummer: 79103804.5
(22) Anmeldetag: 04.10.1979
(51) Int. Cl.: H01H 1/06, H01H 33/18

(54) **Kontaktanordnung für Druckgasschalter**
Contacting arrangement for compressed-gas circuit breakers
Dispositif de contact pour disjoncteurs à gaz comprimé

(30) Priorität: 02.11.1978 DE 2847808
(43) Veröffentlichungstag der Anmeldung: 28.05.1980
(73) Patentinhaber: SIEMENS AKTIENGESELLSCHAFT, 80333 München (DE)
(72) Erfinder: Hess, Rüdiger, Dr. rer. nat., D-1000 Berlin 28 (DE); Marin, Heiner, D-1000 Berlin 19 (DE)

## Beschreibung

Die Erfindung bezieht sich auf eine Kontaktanordnung für Druckgasschalter mit einem rohrförmigen Kontaktstück und einem diesem axial zugeordneten Kontaktstück, zwischen denen beim Ausschalten unter Last ein Lichtbogen gezogen wird, der von einer Druckgasströmung beblasen wird, wobei das rohrförmige Kontaktstück stirnseitig einen Düsenkörper und in seinem Inneren ein rohrförmiges Bauelement aus ferromagnetischem Material mit Abstand aufweist.

Bei einer derartigen, aus der DE-A1-2706470 bekannten Kontaktanordnung wird der beim Ausschalten entstehende Lichtbogen in das Innere der rohrförmigen Kontaktstücke getrieben. Wenn die Fusspunkte des Lichtbogens die als Hohlzylinder ausgebildeten rohrförmigen Bauelemente aus ferromagnetischem Material erreichen, trägt das Magnetfeld, das in diesen Rohren induziert wird, dazu bei, die Fusspunkte der Lichtbögen von den Düsen wegzutreiben. Sie wandern an den inneren Wänden der rohrförmigen Bauteile in einer Richtung entlang, die von den Düsenkörpern weggerichtet werden. Auf diese Weise werden die Lichtbögen verlängert und durch den einsetzenden Druckgasstrom sicherer gelöscht. Eine ähnliche Wirkungsweise ergibt sich aus der in der DE-A1-2624595 beschriebenen Kontaktanordnung für Druckgasschalter.

In der Praxis hat sich erwiesen, dass mit einer derartigen Kontaktanordnung Ströme der Grössenordnung 63 bis 80 kA sicher geschaltet werden können.

Der Erfindung liegt die Aufgabe zugrunde, die Kontaktanordnung der eingangs genannten Art so weiterzubilden, dass die Schaltleistung durch Steigerung der Ausschaltströme, insbesondere unter Bedingungen des Abstandskurzschlusses, erhöht ist.

Nach der Erfindung wird diese Aufgabe dadurch gelöst, dass die innere Mantelfläche des rohrförmigen Bauelementes konisch ausgebildet und an die Kontur des Düsenkörpers derart angepasst ist, dass die sich von der Stirnseite des Düsenkörpers aus erweiternde konische Kontur der Düsenöffnung von der des rohrförmigen Bauelements fortgesetzt wird.

Durch Anwendung der Erfindung wird das Lichtbogenverhalten einerseits und die Führung der Löschgasströmung andererseits verbessert, so dass das Ausschaltvermögen gesteigert ist.

Eine besonders vorteilhafte Ausführungsform im Hinblick auf eine einfache Fertigung besteht darin, dass das rohrförmige Bauelement mit dem Kontaktstück durch eine Schraubverbindung in seiner Lage fixiert ist.

Die zur Führung des Lichtbogens während des Ausschaltvorganges notwendige elektrisch leitende Verbindung wird dadurch vorteilhaft sichergestellt, dass das rohrförmig Bauelement und der Düsenkörper durch das Kontaktstück miteinander elektrisch leitend verbunden sind. Auf diese Weise gelangen die in der Regel aus Graphit bestehenden Düsenkörper und die vorteilhaft aus magnetischem Stahl bestehenden rohrförmigen Bauelemente mit ihren unter Lichtbogenbeanspruchung wirksam werdenden unterschiedlichen Ausdehnungskoeffizienten mechanisch nicht in eine direkte Verbindung.

Bei einer Kontaktanordnung mit zwei gleichachsig angeordneten rohrförmigen Kontaktstücken, die je mit einem rohrförmigen Bauelement versehen sind, ist vorteilhaft vorgesehen, dass die rohrförmigen Bauelemente gleichartig ausgebildet sind.

Anhand der Zeichnung ist ein Ausführungsbeispiel nach der Erfindung beschrieben und die Wirkungsweise erläutert.

Die Figur zeigt in einem Schnitt ein Kontaktsystem für einen als Blaskolbenschalter ausgebildeten Druckgasschalter. Das Kontaktsystem besteht aus zwei auf einer gemeinsamen Achse angeordneten feststehenden Kontaktstücken 1, 2, die an ihren einander zugekehrten Stirnseiten Düsenkörper 3, 4 aus Graphit tragen. Die beiden Kontaktstücke 1 und 2 werden in der in der Figur dargestellten Einschaltstellung von einem rohrförmigen Überbrückungsschaltstück 5 überbrückt, das mehrere über den Umfang der Kontaktstücke 1 und 2 verteilt angeordnete, federbelastete Kontaktfinger 6 umschliesst. Im Verlaufe der Ausschaltbewegung in Pfeilrichtung 7 wird zugleich mit dem rohrförmigen Überbrückungsschaltstück 5 ein Blasqylinder 8 bewegt, der das im Innenraum 9 enthaltene Druckgas dadurch komprimiert, dass er über den im wesentlichen feststehend angeordneten Kolben 10 gezogen wird.

Beim Ablauf des Überbrückungsschaltstückes 6 vom feststehenden Kontaktstück 1 wird ein Lichtbogen gezogen, der vom Überbrückungsschaltstück 5 auf den Düsenkörper 4 kommutiert wird. Der zwischen den Düsenkörpern 3 und 4 sodann brennende Lichtbogen wird in das Innere 1a, 2a der Kontaktstücke 1 und 2 getrieben. Im Innern 1 a, 2a der Kontaktstücke 1, 2 sind angrenzend an die Düsenkörper 3, 4 rohrförmig Bauelemente 11 aus ferromagnetischem Material, insbesondere Stahl, mit Abstand von den Innenwänden der Kontaktstücke 1, 2 gehaltert.

Die innere Mantelfläche 12 des rohrförmigen Bauelements 11 ist konisch ausgebildet und an die Kontur der Düsenkörper 3, 4 angepasst, derart, dass die sich von der Stirnseite 3a, 4a der Düsenkörper 3, 4 aus erweiternde konische Kontur der Düsenöffnung 3b, 4b von der des rohrförmigen Bauelements 11 fortgesetzt wird.

Bei der oberhalb der Mittellinie 13 schematisch gezeichneten Konstruktion ist das rohrförmige Bauelement 11 durch eine Schraubverbindung 14 mit dem Kontaktstück 1 in seiner Lage fixiert, wobei das rohrförmige Bauelement 11 und der Düsenkörper 3 bzw. 4 durch das Kontaktstück 1 bzw. 2 miteinander elektrisch leitend verbunden sind.

Bei einer anderen Ausbildungsform, die unterhalb der Mittellinie 13 schematisch dargestellt ist, sitzt der Düsenkörper 3, 4 und das rohrförmige Bauelement 11 auf einem ringförmigen Zwischenkörper 15, der mit dem Kontaktstück 1 verschraubt ist. In beiden Fällen ist die Kontaktanordnung mit zwei gleichartig ausgebildeten rohrförmigen Bauelementen 11 versehen.

## Patentansprüche

1. Kontaktanordnung für Druckgasschalter mit einem rohrförmigen Kontaktstück (1) und einem diesem axial zugeordneten Kontaktstück (2), zwischen denen beim Ausschalten unter Last ein Lichtbogen gezogen wird, der von einer Druckgasströmung beblasen wird, wobei das rohrförmige Kontaktstück (1) stirnseitig einen Düsenkörper (3) und in seinem Inneren ein rohrförmiges Bauelement (11) aus ferromagnetischem Material mit Abstand aufweist, dadurch gekennzeichnet, dass die innere Mantelfläche (12) des rohrförmigen Bauelements (11) konisch ausgebildet und an die Kontur des Düsenkörpers (3, 4) derart angepasst ist, dass die sich von der Stirnseite (3a, 4a) des Düsenkörpers (3,4) aus erweiternde konische Kontur der Düsenöffnung (3b, 4b) von der des rohrförmigen Bauelements (11 ) fortgesetzt wird.

2. Kontaktanordnung nach Anspruch 1, dadurch gekennzeichnet, dass das rohrförmige Bauelement (11) mit dem Kontaktstück (1, 2) durch eine Schraubverbindung (14) in seiner Lage fixiert ist.

3. Kontaktanordnung nach Anspruch 1 oder 2, dadurch gekennzeichnet, dass das rohrförmige Bauelement (11) und der Düsenkörper (3, 4) durch das Kontaktstück (1, 2) miteinander elektrisch leitend verbunden sind.

4. Kontaktanordnung nach einem der Ansprüche 1 bis 3 mit zwei gleichachsig angeordneten rohrförmigen Kontaktstücken (1, 2), die mit je einem rohrförmigen Bauelement (11) versehen sind, dadurch gekennzeichnet, dass die Bauelemente (11) gleichartig ausgebildet sind.

## Claims

1. A contact arrangement for a gas-blast circuit breaker comprising a tubular contact member (1) and a contact member (2) which is axially arranged thereto, between which contacts, on switch-off under load, an arc is produced which is blown by a stream of gas under pressure, wherein the tubular contact member (1) has a nozzle body (3) at its front end, and has within it, in spaced relationship, a tubular component (11) which is made of ferromagnetic material, characterised in that the inner surface (12) of the tubular component (11) is conically formed and matched to the outline of the nozzle body (3, 4) in such manner that the conical outline of the nozzle opening (3b, 4b), which widens from the end face (3a, 4a) of the nozzle body (3, 4), is continuous with that of the tubular component (11).

2. A contact arrangement as claimed in claim 1, characterised in that the tubular component (11), together with the contact member (1,2), is fixed in position by means of a screw connection (14).

3. A contact arrangment as claimed in claim 1 or 2, characterised in that the tubular component (11) and the nozzle body (3, 4) are connected together in electrically-conductive manner by means of the contact member (1, 2).

4. A contact arrangement as claimed in one of claims 1 to 3, comprising two tubular, coaxially- arranged contact members (1, 2) each of which is provided with a tubular component (11), characterised in that the components (11) are similarly formed.

## Revendications

1. Dispositif à contacts pour un disjoncteur à gaz sous pression, comportant une pièce de contact tubulaire (1) et une pièce de contact (2) associée axialement à la précédente, contacts entre lesquels s'établit, lors de la coupure sous charge, un arc sur lequel agit un courant de gaz sous pression, la pièce de contact tubulaire (1 ) comportant du côté frontal un corps de tuyère (3) et étant pourvue dans son intérieur, et avec écartement, d'un élément constitutif tubulaire (1 ) en un matériau ferromagnétique, caractérisé par le fait que la surface latérale intérieure (12) de l'élément constitutif tubulaire (11 ) est conique et est adaptée de telle manière au contour du corps de tuyère (3, 4) que le contour de l'ouverture de tuyère (3b, 4b) qui s'évase à partir de la face frontale (3a, 4a) du corps de tuyère est prolongée par celui de l'élément constitutif tubulaire (11).

2. Dispositif à contacts selon la revendication 1, caractérisé par le fait que l'élément constitutif tubulaire (11) est fixé, dans sa position, avec la pièce de contact (1, 2) par une liaison à vis (14).

3. Dispositif à contacts, selon l'une des revendications 1 ou 2, caractérisé par le fait que l'élément constitutif tubulaire (1 ) et le corps de tuyère (3,4) sont reliés entre eux, de façon électriquement conductrice, par la pièce de contact (1,2).

4. Dispositif à contacts selon l'une des revendications 1 à 3, du type comportant deux pièces de contact tubulaire (1, 2) disposées coaxialement et qui sont chacune pourvue d'un élément constitutif tubulaire (11), caractérisé par le fait que les éléments constitutifs (11 ) sont réalisés de manière similaire.
